# EUROPÄISCHE PATENTSCHRIFT

(11) **EP 0 220 396 B1**
(45) Veröffentlichungstag und Bekanntmachung des Hinweises auf die Patenterteilung: **02.11.1989**
(21) Anmeldenummer: 86110820.7
(22) Anmeldetag: 05.08.1986
(51) Int. Cl.: H01J 19/22, H01J 1/28

(54) **Indirekt geheizte Vorratskathode für elektrische Entladungsgefässe**
Indirectly heated dispenser-type cathode for electric discharge vessels
Cathodes à chauffage indirect du type à réserve pour enceintes de décharge électriques

(30) Priorität: 27.09.1985 DE 3534553
(43) Veröffentlichungstag der Anmeldung: 06.05.1987
(73) Patentinhaber: SIEMENS AKTIENGESELLSCHAFT, 80333 München (DE)
(72) Erfinder: Hübner, Erwin, Dr. rer. nat., D-8018 Grafing (DE)

(56) Entgegenhaltungen:
- PATENT ABSTRACTS OF JAPAN, unexamined applications, Sektion E, Band 5, Nr. 44, 24. März 1981. THE PATENT OFFICE JAPANESE GOVERNMENT, Seite 77 E 50
- PATENT ABSTRACTS OF JAPAN, unexamined applications, Sektion E, Band 4, Nr. 121, 27. August 1980. THE PATENT OFFICE JAPANESE GOVERNMENT, Seite 81 E 23
- PATENT ABSTRACTS OF JAPAN, unexamined applications, Sektion E, Band 4, Nr. 8, Jänner 1980. THE PATENT OFFICE JAPANESE GOVERNMENT, Seite 78 E 166

## Beschreibung

Die Erfindung bezieht sich auf eine Vorratskathode.

Kathoden für elektrische Entladungsgefäße, bei denen im Betrieb Emissionssubstanzen aus einem Emissionsstoffvorrat durch feine Öffnungen eines diesen bedeckenden porösen Emissionsstoffträgers aus insbesondere porös gesinterten hochschmelzendem Metall, wie z.B. Wolfram, zur Kathodenoberfläche hin wandern und bei denen der im Betrieb Barium abgebende Vorrat aus Bariumoxid besteht, gehen beispielsweise aus der DE-PS 12 17 503 als bekannt hervor.

Kathoden der beschriebenen Art werden heute weitgehend unter anderem in Wanderfeldröhren und Scheibenröhren verwendet und funktionieren zur vollen Zufriedenheit.

Beim Herstellen von insbesondere gleichstrombeheizten Kathoden wird oft aus wärmeökonomischen Gründen ein Heizerende zugleich mit der Kathodenhülse an die Kathodenpatrone gelötet. Zur Sichtkontrolle des Lotflusses trägt die Kathodenhülse eine Ausklinkung an der Stelle, wo Patrone, Heizer und Hülse zugleich verlötet werden. Häufig jedoch findet sich nach dem Lötprozeß eine Lotansammlung am oberen Knick des Heizers. Dies führt dann leicht zu einer Drahtversprödung und bei mechanischen Belastungen (Wärmebewegungen) zum Heizerbruch.

Der vorliegenden Erfindung liegt die Aufgabe zugrunde, bei einer Vorratskathode eine Drahtversprödung und einen daraus bei mechanischen Belastungen (Wärmebewegungen) resultierenden Heizerbruch zu vermeiden.

Diese Aufgabe wird erfindungsgemäß durch eine Vorratskathode mit den Merkmalen des Anspruchs 1 gelöst.

Weitere vorteilhafte Ausgestaltungen bzw. Weiterbildungen der Erfindung sind Gegenstand zusätzlicher Ansprüche 2 bis 5.

Der wesentliche Vorteil der vorgeschlagenen Vorratskathode besteht darin, daß durch die erfindungsgemäße Maßnahme, anstatt der Ausklinkung ein Fenster in der Kathodenhülse vorzusehen, das vorzugsweise ca. 1,5mm unterhalb des Randes der Kathodenhülse in diese eingebracht ist, erreicht wird, daß die Kapillarwirkung zwischen Kathodenhülse und Kathodenpatrone, über den Umfang gesehen, an keiner Stelle mehr gestört ist und das Lot somit bevorzugt in dieser Zone gehalten wird. Ein Hinziehen des Lotes bis zum Knick der Heizwendel, bedingt durch Kapillarkräfte zwischen Kathodenpatrone und dem anliegenden Heizerende ist dadurch nicht möglich, da ein Lotüberschuß an dieser Stelle nicht zu befürchten ist. Lotfluß und Heizerknick sind zudem durch das Fenster überprüfbar.

Anhand der Figuren der Zeichnung soll die Erfindung weiter erläutert werden. Teile, die nicht unbedingt zum Verständnis der Erfindung beitragen, sind in den Figuren unbezeichnet oder weggelassen.

Es zeigen
Fig. 1 eine perspektivische Ansicht einer nicht erfindungsgemäßen Vorratskathode und
Fig. 2 eine perspektivische Ansicht eines bevorzugten Ausführungsbeispiels der erfindungsgemä- βen Vorratskathode.

Die in Fig. 1 dargestellte nicht erfindungsgemä- βen Vorratskathode besteht im wesentlichen aus einer Emissionsträgerscheibe 8, die stirnseitig eine an einem Befestigungsring 6 aus Molybdän angebrachte Kathodenpatrone 3 bedeckt. Die Kathodenpatrone 3 weist stirnseitig eine nach außen erweiterte Abstufung auf und enthält den Emissionsstoffvorrat. Die Kathodenpatrone 3 ist von einem wendelförmigen Heizer 1 umgeben, der vorzugsweise mit Gleichstrom betrieben wird. Die Kathodenpatrone 3 ist koaxial in einer Kathodenhülse 2 angeordnet, die hohlzylindrisch ausgebildet ist. Stirnseitig ist die Kathodenhülse 2 mit einer Ausklinkung 5 versehen, in deren Bereich das einen Knick 4 aufweisende Ende des Heizers 1 mit der Abstufung der Kathodenpatrone 3 und der Kathodenhülse 2 verlötet ist. Die gleichzeitige Befestigung der Kathodenhülse 2 an dem Befestigungsring 6 erfolgt über die Lotschicht 7.

Die in Fig. 2 als Ausführungsbeispiel dargestellte erfindungsgemäße Vorratskathode, insbesondere Metall-Kapillar(MK)-Kathode besteht im wesentlichen wiederum aus der Emissionsstoffträgerscheibe 8, die stirnseitig die an dem Befestigungsring 6, der vorzugsweise aus Molybdän besteht, angebrachte Kathodenpatrone 3 abschließt. Die Kathodenpatrone 3 ist nach oben auf die Emissionsstoffträgerscheibe 8 hin durch eine Abstufung erweitert und enthält als Emissionsstoffvorrat vorzugsweise Bariumoxid. Die Kathodenpatrone 3 ist von einem wendelförmigen Heizer 1 umgeben, der vorzugsweise mit Gleichstrom geheizt wird. Die Kathodenpatrone 3 ist koaxial in einer Kathodenhülse 2 aus Tantal oder Molybdän angeordnet, die hohlzylinderförmig ausgebildet ist. In ihrem oberen Stirnseitenbereich - vorzugsweise etwa 1,5mm unterhalb des Randes - ist die Kathodenhülse 2 mit einer Ausnehmung 5 in Form eines Fensters versehen, in dessen Bereich das einen Knick 4 aufweisende Ende des Heizers 1 mit der Abstufung der Kathodenpatrone 3 und der Kathodenhülse 2 verlötet ist. Das gleichzeitige Verlöten der Kathodenhülse mit dem Befestigungsering 6 erfolgt über die Lotschicht 7, die vorzugsweise aus Platinlot besteht.

### Bezugszeichenliste

1 Heizer
2 Kathodenhülse
3 Kathodenpatrone
4 Knick
5 Ausnehmung
6 Befestigungsring
7 Lotschicht
8 Emissionsstoffträgerscheibe

## Patentansprüche

1. Indirekt geheizte Vorratskathode, insbesondere Metall-Kapillar-Kathode, für elektrische Entladungsgefäße, bei der eine stirnseitige Emissionsstoffträgerscheibe (8) eine den Emissionsvorrat enthaltende, an einem Befestigungsring (6) angebrachte Kathodenpatrone (3) abdeckt, die stirnseitig eine erweiterte Abstufung besitzt und die, von einem wendelförmig ausgebildeten Heizer (1) umgeben, koaxial in einer zylinderförmigen Kathodenhülse (2) angeordnet ist, welche stirnseitig eine Ausnehmung (5a) in Form eines Fensters hat, in deren Bereich das einen Knick (4) aufweisende Ende des Heizers (1) mit der Abstufung der Kathodenpatrone (3) und der Kathodenhülse (2) verlötet ist.

2. Indirekt geheizte Vorratskathode nach Anspruch 1, dadurch gekennzeichnet, daß die fensterförmige Ausnehmung (5a) in der Kathodenhülse (2) ungefähr 1,5mm unterhalb des Randes der Kathodenhülse (2) vorgesehen ist.

3. Indirekt geheizte Vorratskathode nach Anspruch 1 oder 2, dadurch gekennzeichnet, daß der Heizer (1) in der Form einer Einfach- oder Bifilar-Wendel ausgebildet ist.

4. Indirekt geheizte Vorratskathode nach einem der Ansprüche 1 bis 3, gekennzeichnet durch die Verwendung eines Heizers (1), der mit Gleichstrom beheizt wird.

5. Verfahren zum Herstellen einer indirekt geheizten Vorratskathode nach einem der Ansprüche 1 bis 4, dadurch gekennzeichnet, daß der Heizer (1), die Kathodenhülse (2), die Kathodenpatrone (3) und der Befestigungsring (6) gleichzeitig verlötet werden.

## Claims

1. Indirectly heated dispenser cathode, in particular a metal capillary cathode, for electrical discharge vessels, in which cathode an end-face emission substance support disc (8) covers a cathode cartridge (3) which contains the emission reservoir and is fitted to a mounting ring (6), which has an enlarged step at the end face and which is surrounded by a helically constructed heater (1) and is coaxially arranged in a cylindrical cathod sleeve (2) which has cut-out (5a) at the end face the form of a window, in the region of which cut-out (sic) the end of the heater (1), which end has a bend (4), is brazed to the step in the cathode cartridge (3) and to the cathode sleeve (2).

2. Indirectly heated dispenser cathode according to Claim 1, characterized in that the window-like cut-out (5a) in the cathode sleeve (2) is provided approximately 1.5mm below the rim of the cathode sleeve (2).

3. Indirectly heated dispenser cathode according to Claim 1 or 2, characterized in that the heater (1) is constructed in the form of a single or bifilar coil.

4. Indirectly heated dispenser cathode according to one of Claims 1 to 3 characterized by the use of a heater (1) which is heated with direct current.

5. Method of producing an indirectly heated dispenser cathode according to one of Claims 1 to 4, characterized in that the heater (1), the cathode sleeve (2), the cathode cartridge (3) and the mounting ring (6) are brazed simultaneously.

## Revendications

1. Cathode de réserve à chauffage indirect, en particulier cathode capillaire métallique, pour des tubes électriques à décharge, dans laquelle un disque frontal de support de la matière émissive (8) recouvre une cartouche cathodique (3) qui contient la réserve de matière émissive qui est fixée à une bague de support (6), qui possède, du côté frontal un gradin élargi et qui, en étant entourée d'un filament hélicoïdal, est disposée coaxialement dans une douille cathodique (2) qui possède, du côté frontal, une ouverte (5a) de la forme d'une fenêtre au niveau de laquelle l'extrémité du filament, qui présente un coude, est soudée avec le gradin de la cartouche cathodique (3) et avec la douille cathodique (2).

2. Cathode de réserve à chauffage indirect selon la revendication 1, caractérisée par le fait que l'ouverture (5a) en forme de fenêtre, ménagée dans la douille cathodique (2) est prévue à environ 1,5mm en dessous du bord de la douille cathodique (2).

3. Cathode de réserve à chauffage indirect selon la revendication 1 ou 2, caractérisée par le fait que le filament (1) est réalisé sous la forme d'une hélice mono- ou bifilaire.

4. Cathode de réserve à chauffage indirect selon l'une des revendications 1 à 3, caractérisée par la mise en oeuvre d'un filament (1) à chauffage en courant continu.

5. Cathode de réserve à chauffage indirect selon l'une des revendications 1 à 4, caractérisée par le fait que le filament (1 ), la douille cathodique (2), la cartouche cathodique (3) et la bague de support (6) sont soudés en même temps.
